# EUROPÄISCHE PATENTSCHRIFT

(11) **EP 3 809 942 B1**
(45) Veröffentlichungstag und Bekanntmachung des Hinweises auf die Patenterteilung: **29.03.2023**
(21) Anmeldenummer: 19749251.5
(22) Anmeldetag: 19.07.2019
(51) Int. Cl.: A47L 23/24

(54) **HALTEVORRICHTUNG FÜR EINE BODENMATTE**
RETAINING DEVICE FOR A FLOOR MAT
DISPOSITIF DE RETENUE D'UN TAPIS DE SOL

(30) Priorität: 19.07.2018 DE 102018117549
(43) Veröffentlichungstag der Anmeldung: 28.04.2021
(73) Patentinhaber: Ille Papier-Service GmbH, 63674 Altenstadt (DE)
(72) Erfinder: GOTTSCHALK, Eric, 63486 Bruchköbel (DE)
(74) Vertreter: Stoffregen, Hans-Herbert
(86) Internationale Anmeldenummer: PCT/EP2019/069479
(87) Internationale Veröffentlichungsnummer: WO 2020/016403

(56) Entgegenhaltungen:
- EP-A1- 0 187 987
- EP-B1- 0 187 987
- US-A- 3 234 577
- US-A- 3 435 480
- US-A- 4 765 039

## Beschreibung

Die Erfindung bezieht sich auf eine Haltevorrichtung für eine Bodenmatte in Form eines blattförmigen Materials, wie ein- oder mehrlagige Papierbahn, umfassend einen Rahmen, der zur Aufnahme der Bodenmatte ausgebildet ist, wobei entlang zumindest einer Seite des Rahmens zumindest eine Klemmeinrichtung in Form einer Klemmleiste vorgesehen ist, wobei die Bodenmatte in einer geöffneten Stellung der Klemmleiste in den Rahmen eingelegt oder aus dem Rahmen entnommen werden kann und in einer geschlossenen Stellung der Klemmleiste in dem Rahmen fixiert ist, wobei der Rahmen aus einzelnen, endseitig verbindbaren Rahmen-Profilschienenabschnitten ausgebildet ist, die jeweils eine Boden-Profilschiene und die Klemmleiste umfassen, die ihrerseits über ein Schwenkgelenk gelenkig mit der Boden-Profilschiene verbunden ist, wobei das Schwenkgelenk durch die Klemmleiste abgedeckt ist.

Eine Haltevorrichtung nach der EP 0 187 987 B1 umfasst einen selbsttragenden Rahmen, der ein Basisteil und vier im Wesentlichen ein Rechteck formende Seiten aufweist und der zum Aufnehmen einer Bodenmatte oder anderer flacher, flexibler Teile ausgebildet ist. Der Rahmen weist mindestens an einer Seite des Rechtecks eine angrenzende und gelenkig mit dieser Seite verbundene Klappeinrichtung auf. Die Klappeinrichtung kann geöffnet werden, um die Bodenmatte zugänglich zu machen und kann über die entsprechende Seite der Bodenmatte geschlossen werden, um diese zu fixieren. Ferner sind an der Klappeinrichtung und dem Basisteil Rasteinrichtungen vorgesehen, um die Klappeinrichtung in der geschlossenen Position zu halten.

Bei der bekannten Haltevorrichtung sind die Klappeinrichtungen einstückig mit dem Rahmen verbunden. Der Rahmen sowie die Klappeinrichtungen sind aus Polypropylen hergestellt, wobei die Klappeinrichtungen jeweils mittels eines Foliengelenks mit dem Basisteil verbunden sind.

Das zwischen Rahmen und Klappeinrichtung gebildete Foliengelenk bildet einen äußeren Rand, der starker mechanischer Beanspruchung ausgesetzt ist, so dass die Gefahr einer Beschädigung besteht.

Die DE 28 01 636 A1 betrifft eine Matte aus mehreren aufeinanderliegenden abnehmbaren Lagen blattförmigen Materials, wie z. B. Papiervlies, Textilvlies, Kunststoffvlies und dgl. sowie einen aus weichem Material bestehenden Mattenrahmen, in dem ein Mattenblock eingelegt ist. Der Mattenrahmen besteht aus einem elastischen Material und weist trittsicher abgeschrägte Randprofile und nach innen überlappende Haltezungen zum federnden Festklemmen des blattförmigen Materials auf.

Bei dieser Ausführungsform sind die das blattförmige Material überlappenden Haltezungen starken mechanischen Beanspruchungen ausgesetzt, so dass eine Fixierung des blattförmigen Materials auf Dauer nicht gewährleistet ist.

Durch die Ausbildung der bekannten Haltevorrichtungen als einstückige Kunststoffformteile müssen für verschiedene Formate von Bodenmatten entsprechende Formen bereitgestellt werden, was mit erheblichem Kostenaufwand verbunden ist.

Eine Haltevorrichtung für eine Bodenmatte nach der US 4 765 039 A weist eine Klemmeinrichtung in Form einer Klemmleiste auf, die über ein Filmscharnier mit einem Rahmenprofilschienenabschnitt verbunden ist. Da das Filmscharnier bei Benutzen der Haltevorrichtung unmittelbar betreten werden kann, besteht das Risiko, dass dieses beschädigt bzw. zerstört wird.

Aus der US 3 308 393 A ist ein Schuhsohlenreiniger bekannt, der einen Stapel von Blättern umfasst, die einseitig adhäsives Material zum Fixieren von Schmutz aufweisen. Der Stapel wird in einen Rahmen mit Schenkeln eingebracht, die im Gehrungsschnitt aneinandergrenzen. Drei dieser Schenkel sind fest miteinander verbunden, wohingegen der verbleibende Schenkel lösbar von einer Basis ausgeht.

Der US 3 435 480 A ist eine Haltevorrichtung für eine Bodenmatte zu entnehmen, die eine z. B. als Metallplatte ausgebildete Klemmleiste aufweist, die sich zwischen einem Klemmelement und einer Basisplatte erstreckt.

Der Erfindung liegt die Aufgabe zugrunde, eine Haltevorrichtung für eine Bodenmatte aus insbesondere blattförmigem Material der eingangs genannten Art so weiterzubilden, dass diese einfach und flexibel herstellbar ist, wobei das blattförmige Material auf einfache Weise austauschbar ist und der Rahmen sowie die Klappeinrichtung zur Fixierung des blattförmigen Materials starken mechanischen Beanspruchungen standhält.

Die Aufgabe wird im Wesentlichen dadurch gelöst, dass das Schwenkgelenk relativ zueinander bewegliche Lagerteile umfasst, wobei ein erstes Lagerteil in Form eines Abschnitts eines Hohlzylinder-Profils an der Klemmleiste und ein zweites Lagerteil in Form einer an den Abschnitt des Hohlzylinder-Profils angepassten Aufnahme an der Boden-Profilschiene ausgebildet sind, und wobei eine Schwenkachse des Schwenkgelenks im Wesentlichen parallel zur Erstreckungsrichtung der Rahmen-Profilschiene verläuft.

Das Schwenkgelenk ist rahmeninnenseitig ausgebildet und durch die Klappleiste abgedeckt, so dass dieses sowohl gegenüber mechanischer Einwirkung als auch gegenüber Verschmutzung geschützt ist. Gegenüber dem Stand der Technik wird eine konstruktiv einfache, servicefreundliche und gegen mechanische Beanspruchung robuste Ausführungsform bereitgestellt.

Die Rahmen-Profilschienenabschnitte können zur Aufnahme beliebiger Größen von Bodenmatten auf gewünschte Längen abgeschnitten und endseitig verbunden, wie verschraubt oder verschweißt, werden.

Bei einer bevorzugten Ausführungsform ist vorgesehen, dass die Bodenmatte auf einer Einlage aufliegt und dass die Einlage randseitig mit einem rahmeninnenseitig flachen Randprofil der Boden-Profilschiene verbunden ist. Zur randseitigen Fixierung der Einlage mit dem Rahmen-Profilschienenabschnitt sind in dem flachen Randprofil Vorsprünge und/oder Aussparungen ausgebildet, die mit entsprechenden Aussparungen und/oder Vorsprüngen in der Einlage zusammenwirken.

Die Einlage ist aus einem weichen und/oder elastischen Material, wie Gummi oder Kunststoff, ausgebildet, wodurch ein wirksamer und angenehmer Kontakt beim Betreten der Bodenmatte mit Schuhwerk bereitgestellt wird. Durch eine strukturierte Oberfläche der Einlage in Form von Erhebungen und/oder Vertiefungen, wie Noppen, wird die Ableitung von Feuchtigkeit sowie von Staub und Schmutz aus der Bodenmatte nach unten in die zwischen den Erhebungen ausgebildeten Freiräume verbessert.

Um Stolperkanten beim Betreten des Rahmens zu vermeiden, ist des Weiteren vorgesehen, dass die Klappleiste eine im Wesentlichen ebene Oberseite aufweist, die im geschlossenen Zustand in einer von der Bodenmatte aufgespannten Ebene liegt. Ferner weist die Boden-Profilschiene rahmenaußenseitig ein abgeschrägtes Randprofil auf, welches in geschlossener Stellung fließend in die ebene Oberseite der Klappenleiste übergeht.

Eine optimale Fixierung des blattförmigen Materials wird dadurch erreicht, dass die Klappleiste zwischen einem inneren Rand des abgeschrägten Randprofils und einem äußeren Rand der Einlage aufgenommen ist. Dadurch wird der Rand des blattförmigen Materials S-förmig geklemmt, wodurch die Klemmwirkung vergrößert wird. Das Klemmprofil weist vorzugsweise eine Höhe auf, die im Wesentlichen der Höhe der Einlage mit Bodenmatte entspricht.

Entsprechend einer besonders bevorzugten Ausführungsform weist die Klappleiste ein sich entlang einer Längsseite erstreckendes Hohlzylinder-Profil auf, welches in ein gerades Schenkel-Profil übergeht, an welches sich ein im Querschnitt im Wesentlichen rechteckförmiges Klemmprofil anschließt. Dabei ist vorgesehen, dass das Klemmprofil in eine zwischen dem Rand der Boden-Profilschiene und dem Rand der Einlage gebildete Nut eingreift, wodurch die S-förmige Klemmung des Randes des blattförmigen Materials gewährleistet ist.

Zur Fixierung des Klemmprofils ist vorgesehen, dass die Klappleiste ein erstes Rastelement, wie Vorsprung, aufweist, welches mit einem zweiten Rastelement, wie Nut, zusammenwirkt. Das zweite Rastelement ist in einer sich zumindest abschnittsweise in Längsrichtung der Boden-Profilschiene erstreckenden Profilschiene ausgebildet, die in der Boden-Profilschiene vorzugsweise lösbar aufgenommen ist.

An dem Klemmprofil ist eine Klemmfläche ausgebildet, die in geschlossener Stellung parallel zu dem flachen Randprofil der Boden-Profilschiene oder gegen einen auf dem Randprofil aufliegenden Randabschnitt der Einlage anliegt, wobei die Bodenmatte zwischen der Klemmfläche und dem flachen Randprofil und/oder zwischen der Klemmfläche und dem Rand und/oder Randabschnitt der Einlage fixiert ist. Hierdurch ergibt sich eine sichere Fixierung der Bodenmatte.

Die Haltevorrichtung zeichnet sich daher insbesondere auch dadurch aus, dass die Klemmleiste ein Klemmprofil mit einer Klemmfläche aufweist, zwischen der und einem flachen Randprofil der Boden-Profilschiene oder einem Randabschnitt einer mit dem Randprofil der Boden-Profilschiene verbundenen Einlage, entlang der die Bodenmatte verläuft, die Bodenmatte fixierbar ist. Es erfolgt eine flächige Fixierung.

Bevorzugterweise ist außerdem vorgesehen, dass das Schwenkgelenk entlang vorzugsweise eines inneren Randes eines rahmenaußenseitigen Randprofiles der Boden-Profilschiene ausgebildet ist.

Eine besonders robuste Ausführungsform wird dadurch zur Verfügung gestellt, dass die Boden-Profilschiene und/oder die Klappschiene aus Aluminium, Kunststoff und/oder einem Verbundwerkstoff ausgebildet ist bzw. sind.

Die Aufnahme ist an der Boden-Profilschiene ausgebildet, in der das Hohlzylinder-Profil um ein vorbestimmtes Winkelmaß schwenkbar aufgenommen ist.

Die Aufnahme wird vorzugsweise durch eine im Wesentlichen der Form eines Innenzylindersegmentes folgenden Mantelfläche sowie eine im Wesentlichen der Form eines Außenzylindersegmentes folgenden Oberfläche eines Lagerzapfens gebildet. Bei einer besonders bevorzugten Ausführungsform erstreckt sich der Lagerzapfen von der Boden-Profilschiene aus in Richtung Klappleiste und stützt diese unterseitig ab.

Weitere Einzelheiten, Vorteile und Merkmale der Erfindung ergeben sich nicht nur aus den Ansprüchen, den diesen zu entnehmenden Merkmalen - für sich oder in Kombination-, sondern auch aus der nachfolgenden Beschreibung eines den Zeichnungen zu entnehmenden bevorzugten Ausführungsbeispiels.

Es zeigen:
- Fig. 1: eine Draufsicht auf eine Haltevorrichtung mit in einem Rahmen eingelegter und von einer Einlage unterstützter Bodenmatte, teilweise in Schnittdarstellung,
- Fig. 2: eine Schnittdarstellung einer Rahmen-Profilschiene des Rahmens mit eingelegter Bodenmatte und Einlage gemäß Fig. 1 entlang der Schnittlinie A-A und
- Fig. 3: eine Schnittdarstellung einer Klappleiste als Einzelheit E₁ der Rahmen-Profilschiene gemäß Fig. 2.

Fig. 1 zeigt eine Draufsicht einer Haltevorrichtung 10 für eine Bodenmatte 12 in Form eines flächigen Materials, wie ein- oder mehrlagige Papierbahn bzw. -bahnen. Im dargestellten Ausführungsbeispiel umfasst die Haltevorrichtung 10 einen Rahmen 14, der zur Aufnahme der Bodenmatte 12 ausgebildet ist. Der Rahmen 14 ist erfindungsgemäß aus einzelnen Rahmen-Profilschienenabschnitten 16, 18, 20, 22 ausgebildet. Die Rahmen-Profilabschnitte 16, 18, 20, 22 sind randseitig auf Gehrung geschnitten und jeweils mittels eines Verbindungselementes 23, wie Winkelelementes, verbunden, so dass diese im Wesentlichen ein Rechteck bilden.

Gemäß der Erfindung weisen die Rahmen-Profilschienenabschnitte 16, 18, 20, 22 rahmenaußenseitig jeweils eine Boden-Profilschiene 24, 26, 28, 30 mit abgeschrägtem Randprofil 32, 34, 36, 38 und rahmeninnenseitig jeweils eine Klappleiste 40, 42, 44, 46 auf, die in Längsrichtung jeweils an dem Rahmen-Profilschienenabschnitt 16, 18, 20, 22 über zumindest ein integriertes Schwenkgelenk 48, 50, 52, 54 entlang der Längserstreckung der Rahmen-Profilschiene 16, 18, 20, 22 schwenkbar angeordnet ist.

In einer geöffneten Stellung der Klappleisten 40, 42, 44, 46 kann das blattförmige Material 12 auf einfache Weise in den Rahmen 14 eingelegt und nach Verschmutzung aus diesem entnommen werden.

In einer geschlossenen Stellung liegen die Klappleisten 40, 42, 44, 46 jeweils von oben gegen einen umlaufenden Rand 56 des blattförmigen Materials 12 an, um dieses in dem Rahmen 14 zu fixieren.

Fig. 2 zeigt eine Schnittdarstellung des Rahmens 14 gem. Fig. 1 entlang der Schnittlinie A-A. In dem dargestellten Ausführungsbeispiel liegt das blattförmige Material 12 auf einer Einlage 58 auf, wobei die Einlage 58 randseitig mit einem rahmeninnenseitig flachen Randprofil 60 des Boden-Profilschienenabschnittes 24, 26, 28, 30 verbunden ist. Das flache Randprofil 60 weist entlang Längsrichtung Vorsprünge 62 auf, die in korrespondierende Aussparungen der Einlage 58 eingreifen, so dass diese randseitig fixiert ist. Die Einlage 58 weist eine strukturierte Oberfläche auf und ist vorzugsweise als Noppenmatte aus einem weichen und/oder elastischen Material, wie Gummi oder Kunststoff, ausgebildet, um einerseits einen wirksamen und angenehmen Kontakt beim Betreten der Bodenmatte mit Schuhen zu gewährleisten und andererseits einen Raum für Feuchtigkeit, Staub und/oder Schmutz unterhalb der Bodenmatte auszubilden.

Fig. 2 zeigt des Weiteren, dass die Klappleiste 46 eine im Wesentlichen ebene Oberseite 66 aufweist, die im geschlossenen Zustand in einer oder in etwa einer von der Bodenmatte 12 aufgespannten Ebene liegt. Dabei ist vorgesehen, dass das rahmenaußenseitig abgeschrägte Randprofil 38 der Boden-Profilschiene 30 in geschlossenem Zustand fließend in die insbesondere ebene Oberseite 66 der Klappleiste 46 übergeht, wodurch Stolperkanten ausgeschlossen sind.

Die Klappleiste 46 ist zwischen einem inneren Rand 68 des abgeschrägten Randprofils 38 und einem äußeren Rand 70 der Einlage 58 aufgenommen, um sicherzustellen, dass einerseits die Oberseite 66 der Klappleiste 46 in der Ebene des blattförmigen Materials 12 liegt und andererseits auf dem rahmeninnenseitig angeordneten flachen Randprofil 60 aufliegt.

Die Klappleiste 46 umfasst ein gerades Schenkelprofil 72 mit einem ersten Lagerteil, das als Hohlzylinder-Profil 74 bzw. Abschnitt eines solchen ausgebildet ist. Das Hohlzylinder-Profil 74 bzw. ein Abschnitt eines solchen ist in einem zweiten Lagerteil 76 aufgenommen ist, das als Aufnahme in der Boden-Profilschiene 30 ausgebildet ist. Das erste Lagerteil 74 und das zweite Lagerteil 76 bilden das Schwenkgelenk 54. Das zweite Lagerteil 76 weist einen dem ersten Lagerteil 74 zugewandten und an diesem geometrisch angepassten im Schnitt kreisabschnittsförmigen Bereich auf, in dem das erste Lagerteil 74 verschwenkbar ist.

An dem Schenkelprofil 72 ist ein im Querschnitt im Wesentlichen rechteckförmiges Klemmprofil 78 ausgebildet. An dem Klemmprofil 78 ist ein erstes Rastelement 80 in Form eines Vorsprungs ausgebildet, welches mit einem von der Boden-Profilschiene 30 ausgehenden korrespondierenden zweiten Rastelement 82 in Form einer Ausformung, wie Nut, zusammenwirkt. Das Rastelement 82 kann als ein sich entlang Längserstreckung der Boden-Profilschiene 30 erstreckendes Profil 84 mit der Nut 84 zur Aufnahme des Vorsprungs ausgebildet sein.

An einer Unterseite des Klemmprofils 78 ist eine Klemmfläche 86 mit Vorsprüngen 88 ausgebildet, denen Vertiefungen oder Aussparungen 89 in dem Randprofil zugeordnet sind. In geschlossener Stellung verläuft die Klemmfläche 86 geometrisch angepasst parallel zu dem flachen Randprofil 60 der Boden-Profilschiene und liegt auf dieser an, wobei die Bodenmatte 12 bzw. der Rand 56 der Bodenmatte 12 zwischen der Klemmfläche 86 und dem flachen Randprofil 60 flächig fixiert ist. Zum sicheren Halten der Bodenmatte 12 greifen ferner die Vorsprünge 88 in die Aussparungen 89 ein.

Zusätzlich kann die Bodenmatte 12 auch zwischen einem äußeren Rand 90 des Klemmprofils 70 und dem äußeren Rand 70 der Einlage 58 fixiert bzw. geklemmt sein.

In diesem Fall weist das Klemmprofil 78 eine Höhe auf, die im Wesentlichen der Höhe der Einlage 58 mit Bodenmatte 12 entspricht.

Das Schwenkgelenk 54 umfasst die beiden relativ zueinander beweglichen Lagerteile 74, 76, wobei das erste Lagerteil 74 in Form des Hohlzylinder-Profils an der Klappleiste 46 und das zweite Lagerteil 76 in Form der geometrisch angepassten Aufnahme 76 an der Boden-Profilschiene 30 ausgebildet ist. Eine Schwenkachse 92 des Schwenkgelenks 54 verläuft dabei im Wesentlichen parallel zur Erstreckungsrichtung der Rahmen-Profilschiene 22.

Das Profil 74 der Klappleiste 46 ist in der Aufnahme 76, die durch eine im Wesentlichen der Form eines Innenzylindersegmentes folgende Mantelfläche sowie eine im Wesentlichen der Form eines Außenzylindersegmentes folgende Oberfläche 94 eines Lagerzapfens 96 gebildet ist, um ein vorbestimmtes Winkelmaß schwenkbar aufgenommen. Der Hohlzylinder-Profilabschnitt 74 ist mit seiner äußeren Umfangsfläche entlang der Mantelfläche der Aufnahme 76 geführt aufgenommen und wird um den Lagerzapfen 96 verschwenkt, der von der Schwenkachse durchsetzt ist.

Dabei ist vorgesehen, dass der Lagerzapfen 96 von dem flachen Randprofil 60 ausgeht und die Klappleiste 46, insbesondere den flachen Schenkel 72, abstützt.

Der Hohlzylinder-Profilabschnitt 96 ist zwischen der Aufnahme 76 und dem Lagerzapfen 96 verschwenkbar.

Der Begriff Hohlzylinder bzw. Hohlzylinder-Abschnitt schließt auch ein Vollprofil ein.

## Patentansprüche

1. Haltevorrichtung (10) für eine Bodenmatte (12) in Form eines blattförmigen Materials, wie ein- oder mehrlagige Papierbahn, umfassend einen Rahmen (14), der zur Aufnahme der Bodenmatte (12) ausgebildet ist, wobei entlang zumindest einer Seite des Rahmens (14) zumindest eine Klemmeinrichtung in Form einer Klemmleiste (40, 42, 44, 46) vorgesehen ist, wobei die Bodenmatte (12) in einer geöffneten Stellung der Klemmleiste (40, 42, 44, 46) in den Rahmen (14) eingelegt oder aus dem Rahmen (14) entnommen werden kann und in einer geschlossenen Stellung der Klemmleiste (40, 42, 44, 46) in dem Rahmen (14) fixiert ist, wobei der Rahmen (14) aus einzelnen, endseitig verbindbaren Rahmen-Profilschienenabschnitten (16, 18, 20, 22) ausgebildet ist, die jeweils eine Boden-Profilschiene (24, 26, 28, 30) und die Klemmleiste (40, 42, 44, 46) umfassen, die ihrerseits über ein Schwenkgelenk (48, 50, 52, 54) gelenkig mit der Boden-Profilschiene (24, 26, 28, 30) verbunden ist, wobei das Schwenkgelenk (48, 50, 52, 54) durch die Klemmleiste (40, 42, 44, 46) abgedeckt ist,
**dadurch gekennzeichnet,**
**dass** das Schwenkgelenk (54) relativ zueinander bewegliche Lagerteile umfasst, wobei ein erstes Lagerteil in Form eines Abschnitts eines Hohlzylinder-Profils (74) an der Klemmleiste (40, 42, 44, 46) und ein zweites Lagerteil in Form einer an den Abschnitt des Hohlzylinder-Profils angepassten Aufnahme (76) an der Boden-Profilschiene (24, 26, 28, 30) ausgebildet sind, und wobei eine Schwenkachse (92) des Schwenkgelenks (54) im Wesentlichen parallel zur Erstreckungsrichtung der Rahmen-Profilschiene (16, 18, 20, 22) verläuft.

2. Haltevorrichtung (10) nach Anspruch 1,
**dadurch gekennzeichnet,**
**dass** die Klemmleiste (40, 42, 44, 46) ein Klemmprofil (78) mit einer Klemmfläche (86) aufweist, zwischen der und einem flachen Randprofil (60) der Boden-Profilschiene (24, 26, 28, 30) oder einem Randabschnitt einer mit dem Randprofil der Boden-Profilschiene verbundenen Einlage (58), entlang der die Bodenmatte (12) verläuft, die Bodenmatte flächig fixierbar ist.

3. Haltevorrichtung (10) nach Anspruch 1 oder 2,
**dadurch gekennzeichnet,**
**dass** das Schwenkgelenk (48, 50, 52, 54) entlang eines inneren Randes (68) eines rahmenaußenseitigen Randprofiles (32, 34, 36, 38) der Boden-Profilschiene (24, 26, 28, 30) ausgebildet ist.

4. Haltevorrichtung (10) nach zumindest einem der vorhergehenden Ansprüche,
**dadurch gekennzeichnet,**
**dass** die Bodenmatte (12) auf einer Einlage (58) aufliegt, dass die Einlage (58) randseitig mit einem rahmeninnenseitig flachen Randprofil (60) der Boden-Profilschiene (24, 26, 28, 30) verbunden ist, und dass die Einlage (58) insbesondere aus einem weichen und/oder elastischen Material, wie Gummi oder Kunststoff, ausgebildet ist und vorzugsweise eine strukturierte Oberfläche mit Vertiefungen und/oder Erhebungen, wie Noppen, aufweist.

5. Haltevorrichtung (10) nach zumindest einem der vorhergehenden Ansprüche,
**dadurch gekennzeichnet,**
**dass** das flache Randprofil (60) Vorsprünge und/oder Aussparungen (62) aufweist, die in korrespondierende Aussparungen und/oder Vorsprünge (64) der Einlage (58) eingreifen.

6. Haltevorrichtung (10) nach zumindest einem der vorhergehenden Ansprüche,
**dadurch gekennzeichnet,**
**dass** die Klemmleiste (40, 42, 44, 46) eine im Wesentlichen ebene Oberseite (66) aufweist, die im geschlossenen Zustand in einer von der Bodenmatte (12) aufgespannten Ebene liegt.

7. Haltevorrichtung (10) nach zumindest einem der vorhergehenden Ansprüche,
**dadurch gekennzeichnet,**
**dass** das rahmenaußenseitige Randprofil (32, 34, 36, 38) der Boden-Profilschiene (24, 26, 28, 30) trittsicher abgeschrägt ist und in geschlossener Stellung fließend in die ebene Oberseite (66) der Klemmleiste (40, 42, 44,46) übergeht.

8. Haltevorrichtung (10) nach zumindest einem der vorhergehenden Ansprüche,
**dadurch gekennzeichnet,**
**dass** die Klemmleiste (40, 42, 44, 46) zwischen einem inneren Rand (68) des abgeschrägten Randprofils (24, 26, 28, 30) und einem äußeren Rand (70) der Einlage (58) aufgenommen ist.

9. Haltevorrichtung (10) nach zumindest einem der vorhergehenden Ansprüche,
**dadurch gekennzeichnet,**
**dass** die Klemmleiste (40, 42, 44, 46) ein sich entlang Längsseite erstreckendes Hohlzylinder-Profil (74) bzw. einen Abschnitt eines solchen aufweist, welches in ein gerades Schenkel-Profil (72) übergeht, und dass an dem geraden Schenkel-Profil (72) ein im Querschnitt im Wesentlichen rechteckförmiges Klemmprofil (78) ausgebildet ist.

10. Haltevorrichtung (10) nach zumindest einem der vorhergehenden Ansprüche,
**dadurch gekennzeichnet,**
**dass** die Klemmleiste (40, 42, 44, 46) ein erstes Rastelement (80), wie Vorsprung, aufweist, welches mit einem zweiten Rastelement (84), wie Nut, zusammenwirkt, welches in einem sich zumindest abschnittsweise in Längsrichtung der Boden-Profilschiene (24, 26, 28, 30) erstreckenden Längsprofil (82) ausgebildet ist.

11. Haltevorrichtung (10) nach zumindest einem der vorhergehenden Ansprüche,
**dadurch gekennzeichnet,**
**dass** das Klemmprofil (78) eine Klemmfläche (86) aufweist, die in geschlossener Stellung der Klemmleiste (40, 42, 44, 46) gegen das flache Randprofil (60) der Boden-Profilschiene oder gegen einen auf dem Randprofil (60) aufliegenden Randabschnitt der Einlage (58) anliegt, wobei die Bodenmatte (12) zwischen der Klemmfläche (86) und dem flachen Randprofil (60) und/oder zwischen der Klemmfläche (86) und dem Rand und/oder Randabschnitt der Einlage (58) flächig fixiert ist.

12. Haltevorrichtung (10) nach zumindest einem der vorhergehenden Ansprüche,
**dadurch gekennzeichnet,**
**dass** die Boden-Profilschiene (24, 26, 28, 30) und/oder die Klemmleiste (40, 42, 44, 46) aus Aluminium, Kunststoff und/oder einem Verbundwerksoff ausgebildet sind.

13. Haltevorrichtung (10) nach zumindest einem der vorhergehenden Ansprüche,
**dadurch gekennzeichnet,**
**dass** die Aufnahme (76) an der Boden-Profilschiene ausgebildet ist, in der der Abschnitt des Hohlzylinder-Profils (74) um ein vorbestimmtes Winkelmaß schwenkbar aufgenommen ist.

14. Haltevorrichtung (10) nach zumindest einem der vorhergehenden Ansprüche,
**dadurch gekennzeichnet,**
**dass** der Abschnitt des Hohlzylinder-Profils (74) um einen Lagerzapfen (96) schwenkbar ausgebildet ist, der von der Boden-Profilschiene (24, 26, 28, 30) ausgeht, und dass der Abschnitt des Hohlzylinder-Profils (74) vorzugsweise zwischen der Aufnahme (76) und dem Lagerzapfen (96) verschwenkbar angeordnet ist.

15. Haltevorrichtung (10) nach zumindest einem der vorhergehenden Ansprüche,
**dadurch gekennzeichnet,**
**dass** von der Klemmfläche (86) zumindest ein Vorsprung (88) ausgeht und/oder die Klemmfläche eine Ausnehmung aufweist, der bzw. die bei geschlossener Klemmleiste (40, 42, 44, 46) mit zumindest einer dem Vorsprung geometrisch angepassten Aussparung (89) bzw. einem der Ausnehmung geometrisch angepassten Vorsprung in dem Randprofil der Boden-Profilschiene (24, 26, 28, 30) oder dem Randabschnitt der Einlage (58) wechselwirkt.

## Claims

1. Retaining device (10) for a floor mat (12) in the form of a sheet-like material such as a single-layer or multi-layer paper web, comprising a frame (14) designed to receive the floor mat (12), where at least one clamping device in the form of a clamping strip (40, 42, 44, 46) is provided along at least one side of the frame (14); where the floor mat (12) can be placed into the frame (14) or removed from the frame (14) in an opened position of the clamping strip (40, 42, 44, 46) and is fixed in the frame (14) in a closed position of the clamping strip (40, 42, 44, 46); where the frame (14) is formed of individual frame profile rail sections (16, 18, 20, 22) connectable at the ends, each comprising a floor profile rail (24, 26, 28, 30) and the clamping strip (40, 42, 44, 46) which is in turn swivelably connected via a swivel joint (48, 50, 52, 54) to the floor profile rail (24, 26, 28, 30), wherethe swivel joint (48, 50, 52, 54) is covered by the clamping strip (40, 42, 44, 46),
wherein
the swivel joint (54) comprises bearing parts movable relative to one another, where a first bearing part in the form of a section of a hollow cylinder profile (74) is provided on the clamping strip (40, 42, 44, 46) and a second bearing part in the form of a receptacle (76), adapted to the section of the hollow cylinder profile, on the floor profile rail (24, 26, 28, 30), and where a swivel axis (92) of the swivel joint (54) runs substantially parallel to the extension direction of the frame profile rail (16, 18, 20, 22).

2. Retaining device (10) according to claim 1,
wherein
the clamping strip (40, 42, 44, 46) has a clamping profile (78) with a clamping surface (86), between which and a flat edge profile (60) of the floor profile rail (24, 26, 28, 30) or an edge section of an insert (58) connected to the edge profile of the floor profile rail and along which the floor mat (12) extends, the floor mat is fixable over its surface.

3. Retaining device (10) according to claim 1 or 2,
wherein
the swivel joint (48, 50, 52, 54) is formed along an inner edge (68) of an edge profile (32, 34, 36, 38), on the outside of the frame, of the floor profile rail (24, 26, 28, 30).

4. Retaining device (10) according to at least one of the preceding claims,
wherein
the floor mat (12) rests on an insert (58); the insert (58) is connected at the edge to an edge profile (60), flat on the inside of the frame, of the floor profile rail (24, 26, 28, 30); and the insert (58) is formed in particular from a soft and/or elastic material such as rubber or plastic and preferably has a structured surface with indented and/or raised portions such as studs.

5. Retaining device (10) according to at least one of the preceding claims,
wherein
the flat edge profile (60) has projections and/or recesses (62) that engage in corresponding recesses and/or projections (64) of the insert (58).

6. Retaining device (10) according to at least one of the preceding claims,
wherein
the clamping strip (40, 42, 44, 46) has a substantially planar upper surface (66) which in the closed state is in a plane created by the floor mat (12).

7. Retaining device (10) according to at least one of the preceding claims,
wherein
the edge profile (32, 34, 36, 38), on the outside of the frame, of the floor profile rail (24, 26, 28, 30) is chamfered for sure footing and in the closed position merges smoothly into the planar upper surface (66) of the clamping strip (40, 42, 44, 46).

8. Retaining device (10) according to at least one of the preceding claims,
wherein
the clamping strip (40, 42, 44, 46) is held between an inner edge (68) of the chamfered edge profile (24, 26, 28, 30) and an outer edge (70) of the insert (58).

9. Retaining device (10) according to at least one of the preceding claims,
wherein
the clamping strip (40, 42, 44, 46) has a hollow cylinder profile (74) or a section of such extending along the longitudinal side which merges into a straight arm profile (72), and a clamping profile (78) substantially rectangular in cross-section is formed on the straight arm profile (72).

10. Retaining device (10) according to at least one of the preceding claims,
wherein
the clamping strip (40, 42, 44, 46) has a first engaging element (80) such as a projection which interacts with a second engaging element (84) such as a groove, which is provided in a longitudinal profile (82) extending at least in some sections in the longitudinal direction of the floor profile rail (24, 26, 28, 30).

11. Retaining device (10) according to at least one of the preceding claims,
wherein
the clamping profile (78) has a clamping surface (86) which in the closed position of the clamping strip (40, 42, 44, 46) rests against the flat edge profile (60) of the floor profile rail or against an edge section of the insert (58) resting on the edge profile (60), where the floor mat (12) is fixed over its surface between the clamping surface (86) and the flat edge profile (60) and/or between the clamping surface (86) and the edge and/or edge section of the insert (58).

12. Retaining device (10) according to at least one of the preceding claims,
wherein
the floor profile rail (24, 26, 28, 30) and/or the clamping strip (40, 42, 44, 46) are made of aluminium, plastic and/or a composite material.

13. Retaining device (10) according to at least one of the preceding claims,
wherein
the receptacle (76) is provided on the floor profile rail, in which the section of the hollow cylinder profile (74) is held swivelably about a predetermined angular amount.

14. Retaining device (10) according to at least one of the preceding claims,
wherein
the section of the hollow cylinder profile (74) is designed swivelably about a bearing journal (96) extending from the floor profile rail (24, 26, 28, 30), and the section of the hollow cylinder profile (74) is preferably arranged swivelably between the receptacle (76) and the bearing journal (96).

15. Retaining device (10) according to at least one of the preceding claims,
wherein
at least one projection (88) extends from the clamping surface (86) and/or the clamping surface has a recess, which, when the clamping strip (40, 42, 44, 46) is closed, interacts with at least one recess (89) geometrically adapted to the projection or with a projection geometrically adapted to the recess in the edge profile of the floor profile rail (24, 26, 28, 30) or in the edge section of the insert (58).

## Revendications

1. Dispositif de retenue (10) d'un tapis de sol (12) se présentant comme un matériau en forme de feuille tel qu'une bande de papier monocouche ou multicouche, comprenant un cadre (14) qui est conçu pour accueillir le tapis de sol (12), sachant que le long d'au moins un côté du cadre (14) est prévu au moins un dispositif de fixation sous la forme d'une bande de serrage (40, 42, 44, 46), sachant que dans une position ouverte de la bande de serrage (40, 42, 44, 46), le tapis de sol (12) est inséré dans le cadre (14) ou retiré du cadre (14) et fixé dans le cadre (14) dans une position fermée de la bande de serrage (40, 42, 44, 46), sachant que le cadre (14) est constitué de différentes sections de rail profilé de cadre (16, 18, 20, 22) connectables au niveau de leur extrémité, qui comprennent respectivement un rail profilé de sol (24, 26, 28, 30) et 1a bande de serrage (40, 42, 44, 46) qui, elle, est reliée au rail profilé de sol (24, 26, 28, 30) de manière articulée par le biais d'une articulation pivotante (48, 50, 52, 54), sachant que l'articulation pivotante (48, 50, 52, 54) est recouverte par la bande de serrage (40, 42, 44, 46),
**caractérisé en ce**
**que** l'articulation pivotante (54) comprend des pièces de support mobiles les unes par rapport aux autres, sachant que la première pièce support est conçue sous forme de section de profilé cylindrique creux (74) sur la bande de serrage (40, 42, 44, 46) et une seconde pièce support est conçue sous forme de logement (76) ajusté à la section du profilé cylindrique creux, sur le rail profilé de sol (24, 26, 28, 30) et sachant qu'un axe pivotant (92) de l'articulation pivotante (54) est essentiellement parallèle au sens d'extension du rail profilé de cadre (16, 18, 20, 22).

2. Dispositif de retenue (10) selon la revendication 1,
**caractérisé en ce**
**que** la bande de serrage (40, 42, 44, 46) présente un profilé de serrage (78) avec une surface de serrage (86) entre laquelle surface et un profilé périphérique plat (60) du rail profilé de sol (24, 26, 28, 30) ou une section périphérique d'un insert (58) relié au profilé périphérique du rail profilé de sol, le long duquel le tapis de sol (12) s'étend, le tapis de sol est fixable à plat.

3. Dispositif de retenue (10) selon la revendication 1 ou 2,
**caractérisé en ce**
**que** l'articulation pivotante (48, 50, 52, 54) est constituée le long d'un bord intérieur (68) d'un profilé périphérique (32, 34, 36, 38) côté extérieur du cadre, du rail profilé de sol (24, 26, 28, 30).

4. Dispositif de retenue (10) selon au moins l'une des revendications précédentes,
**caractérisé en ce**
**que** le tapis de sol (12) repose sur un insert (58), que l'insert (58) est relié côté périphérique à un profilé périphérique (60) plat côté intérieur du cadre, du rail profilé de sol (24, 26, 28, 30), et que l'insert (58) est constitué notamment d'un matériau mou et/ou élastique, tel que du caoutchouc ou du plastique, et présente, de préférence, une surface structurée avec des renfoncements et/ou des saillies, telles que des picots.

5. Dispositif de retenue (10) selon au moins l'une des revendications précédentes,
**caractérisé en ce**
**que** le profil périphérique (60) plat présente des saillies et/ou des évidements (62) qui s'engagent dans des saillies et/ou évidements (64) correspondants de l'insert (58).

6. Dispositif de retenue (10) selon au moins l'une des revendications précédentes,
**caractérisé en ce**
**que** la bande de serrage (40, 42, 44, 46) présente une face supérieure (66) essentiellement plane, qui, à l'état fermé, repose dans un plan sous-tendu par le tapis de sol (12).

7. Dispositif de retenue (10) selon au moins l'une des revendications précédentes,
**caractérisé en ce**
**que** le profilé périphérique (32, 34, 36, 38) côté extérieur du cadre, du rail profilé de sol (24, 26, 28, 30) est biseauté de manière à être praticable et se prolonge de manière fluide dans la face supérieure (66) plane, de la bande de serrage (40, 42, 44, 46), en position fermée.

8. Dispositif de retenue (10) selon au moins l'une des revendications précédentes,
**caractérisé en ce**
**que** la bande de serrage (40, 42, 44, 46) est logée entre un bord intérieur (68) du profilé périphérique (24, 26, 28, 30) biseauté et un côté extérieur (70) de l'insert (58).

9. Dispositif de retenue (10) selon au moins l'une des revendications précédentes,
**caractérisé en ce**
**que** 1a bande de serrage (40, 42, 44, 46) présente un profilé cylindrique creux (74) s'étendant le long du côté longitudinal ou une section d'un tel profilé qui se prolonge dans un profilé de flanc (72) droit et qu'au niveau du profilé de flanc (72) droit est constitué un profilé de serrage (78) essentiellement rectangulaire en coupe transversale.

10. Dispositif de retenue (10) selon au moins l'une des revendications précédentes,
**caractérisé en ce**
**que** la bande de serrage (40, 42, 44, 46) présente un premier élément d'encliquetage (80) tel qu'une saillie, qui interagit avec un second élément d'encliquetage (84) tel qu'une rainure qui est constituée dans un profilé longitudinal (82) s'étendant au moins partiellement dans le sens longitudinal du rail profilé de sol (24, 26, 28, 30).

11. Dispositif de retenue (10) selon au moins l'une des revendications précédentes,
**caractérisé en ce**
**que** le profilé de serrage (78) présente une surface de serrage (86) qui repose, en position fermée de la bande de serrage (40, 42, 44, 46), contre le profilé périphérique (60) plat du rail profilé de sol et contre une section périphérique de l'insert (58) reposant sur le profilé périphérique (60), sachant que le tapis de sol (12) est fixée à plat entre la surface de serrage (86) et le profilé périphérique plat (60) et/ou entre la surface de serrage (86) et le bord et/ou 1a section périphérique de l'insert (58).

12. Dispositif de retenue (10) selon au moins l'une des revendications précédentes,
**caractérisé en ce**
**que** le rail profilé de sol (24, 26, 28, 30) et/ou la bande de serrage (40, 42, 44, 46) sont constitués d'aluminium, de plastique et/ou d'un matériau composite.

13. Dispositif de retenue (10) selon au moins l'une des revendications précédentes,
**caractérisé en ce**
**qu'**est constitué sur le rail profilé de sol le logement (76) dans lequel la section du profilé cylindrique creux (74) est logée de manière à pivoter selon un angle prédéfini.

14. Dispositif de retenue (10) selon au moins l'une des revendications précédentes,
**caractérisé en ce**
**que** la section du profilé cylindrique creux (74) est conçue de manière à pivoter autour d'un tourillon (96) qui part du rail profilé de sol (24, 26, 28, 30) et que la section du profilé cylindrique creux (74) est disposé de préférence entre 1e logement (76) et le tourillon (96), de manière à pouvoir basculer.

15. Dispositif de retenue (10) selon au moins l'une des revendications précédentes,
**caractérisé en ce**
**qu'**au moins une saillie (88) part de la surface de serrage (86) et/ou la surface de serrage présente un évidement qui interagit, lorsque la bande de serrage (40, 42, 44, 46) est fermée, avec au moins un évidement (89) ajusté géométriquement à la saillie ou à une saillie ajustée géométriquement à l'évidement, dans le profilé périphérique du rail profilé de sol (24, 26, 28, 30) ou la section périphérique de l'insert (58).
